# EUROPÄISCHE PATENTSCHRIFT

(11) **EP 0 392 975 B1**
(45) Veröffentlichungstag und Bekanntmachung des Hinweises auf die Patenterteilung: **21.07.1993**
(21) Anmeldenummer: 90810243.7
(22) Anmeldetag: 27.03.1990
(51) Int. Cl.: F04C 18/02, F01C 21/08

(54) **Rotierender Spirallader für kompressible Medien**
Rotary scroll supercharger for compressible media
Suralimentateur rotatif à spirales pour milieux compressibles

(30) Priorität: 08.04.1989 CH 1294/89
(43) Veröffentlichungstag der Anmeldung: 17.10.1990
(73) Patentinhaber: AGINFOR AG für industrielle Forschung, CH-5430 Wettingen (CH)
(72) Erfinder: Güttinger, Heinrich, CH-5430 Wettingen (CH)
(74) Vertreter: Klein, Ernest

(56) Entgegenhaltungen:
- EP-A- 0 066 457
- DE-A- 3 402 548
- FR-A- 2 232 674
- US-A- 4 472 120

## Beschreibung

### Gebiet der Erfindung

Die Erfindung betrifft einen rotierenden Spirallader für kompressible Medien gemäss Oberbegriff des Patentanspruchs 1.

Ein solcher Spirallader mit rotierenden Verdrängerscheiben zeichnet sich durch eine nahezu pulsationsfreie Förderung des beispielsweise aus Luft oder einem Luft-Kraftstoff-Gemisch bestehenden gasförmigen Arbeitsmittels aus und kann daher mit Vorteil für Aufladezwecke von Brennkraftmaschinen verwendet werden. Während des Betriebes eines solchen Verdichters werden entlang des Förderrraumes zwischen den spiralförmig ausgebildeten Rippen mehrere, etwa sichelförmige Arbeitsräume eingeschlossen. Diese bewegen sich von einem Einlass hindurch zu einem Auslass, wobei sich ihr Volumen ständig verringert und der Druck des Arbeitsmittels dementsprechend erhöht wird.

### Stand der Technik

Eine Spiralmaschine der eingangs genannten Art ist bekannt aus der CH-A-501 838. Es handelt sich dort bei der in den Fig.8 und 9 gezeigten Variante um eine zweigängige, einstufige Maschine, bei der die beiden beweglichen Verdrängerscheiben lose auf feststehenden exzentrischen Achsen angeordnet sind. Eine der Achsen ist hohl ausgebildet zwecks Herausführung des zu fördernden Arbeitsmittels aus der Maschine. An ihrem Umfang sind die Verdrängerscheiben mit Zahnkränzen versehen, in welche ein gemeinsames, auf einer Antriebswelle angeordnetes Zahnrad eingreift. Diese mehrgängigen Maschinen weisen den Vorteil auf, dass zum einen jede Verdrängerscheibe für sich vollkommen ausgewuchtet ist und zum andern, dass ein gleichmässigeres, nahezu pulsationsfreies Fördern möglich ist. Ausserdem ist die radiale Verschiebung der beiden Scheiben und damit die Exzentrizität zwischen den beiden Drehachsen kleiner als bei eingängigen Maschinen, was zu kleineren Gleitgeschwindigkeiten zwischen den spiralförmigen Rippen führt. Im Prinzip können deshalb mit dieser Art von Ladern höhere Drehzahlen gefahren werden.

Bei den genannten hohen Drehzahlen wird indessen die Festigkeit der Rippen zu einem Problem. Bei der genannten, bekannten Maschine wurde dem Rechnung getragen, im dem die Rippen vom Kopf bis zum Fuss trapezförmig verlaufen. Diese Lösung bietet sich indes nur bei Spiralladern an, die wenig Volumen fördern, d.h., bei denen die axiale Länge der Rippen bescheiden ist.

Neben der erwähnten trapezförmigen Ausbildung der Rippen ist es zur Erhöhung der Festigkeit aus der US 2,324,168 bei Spiralmaschinen der eingangs genannten Art auch bekannt, als zusätzliche Massnahme den Querschnitt der Rippen variabel zu gestalten. Dabei wird vorgeschlagen, beispielsweise die innenliegende Wandung beider kooperierender Spiralen rein archimedisch auszubilden, während ihre aussenliegenden Wandungen mit zunehmendem Umschlingungswinkel eine nichtkonstante, grösser werdende Steigung aufweisen. Dies führt zu Spiralen, die von innen nach aussen eine zunehmende Wandstärke aufweisen. Mit dieser Massnahme soll insbesondere eine bessere Dichtwirkung an den jeweiligen, beim Betrieb dem Spiralverlauf entlangwandernden Berührungspunkten zweier Spiralen erreicht werden. Da nach dieser Gesetzmässigkeit die Spiralen an der äusseren Peripherie - also in jenem Bereich, in dem die aussenliegende Wandung der Spirale nicht mehr zur Bildung eines Förderraumes benötigt wird und somit auch keine Dichtfunktion ausüben muss - zu "dick" ausfallen würde, wird empfohlen, die Wandstärke am aussenliegenden Spiralenteil dünner zu bemessen gegenüber jener an weiter innenliegenden Spiralenpartien. Solche Spiralen mit variabler Wandstärke weisen demzufolge Förderkammern auf, deren Wände nicht mehr parallel zueinander verlaufen; sie sind nicht mehr durch Fräsen herstellbar.

Bei Spiralladern für Aufladezwecke bedingt die grosse Fördermenge breite Förderkammern. Die Rippen werden demzufolge in der Regel durch auf den Verdrängerscheiben im wesentlichen senkrecht gehaltene, spiralförmige Leisten gebildet, die eine relativ grosse axiale Länge im Verhältnis zu ihrer Stärke aufweisen. Die senkrecht verlaufenden Endkanten dieser Leisten sind dabei zumindest im Bereich der von der Verdrängerscheibe am weitesten abliegenden Faser, d.h. im Kopfbereich relativ instabil, so dass sie während des Betriebes an den Fusspartien der kooperierenden Leisten stark anlaufen könnten. Im Fussbereich dieser Leistenendkanten ergeben sich zudem erhebliche Beanspruchungen, die unter Umständen sogar zum Bruch führen könnten.

### Darstellung der Erfindung

Der Erfindung liegt die Aufgabe zugrunde, einen Spirallader der eingangs genannten Art zu schaffen, bei dem fliehkraftbedingte Deformationen der Rippen weitgehend vermieden werden.

Erfindungsgemäss wird die Aufgabe mit den kennzeichnenden Merkmalen des Patentanspruchs 1 gelöst.

Der Vorteil der Erfindung ist insbesondere darin zu sehen, dass jene Spiralenteile, die vom Arbeitsmedium durchströmt sind, nur mit der kleinstmöglichen Wandstärke ausgeführt werden müssen.

Bei unveränderter Exzentrizität bedeutet dies einen Raumgewinn, der umso grösser wird, je grösser der Umschlingungswinkel der Spiralen ist.

Zwar sind bereits Verdickungen an den Spiralenenden aus der eine orbitierende Maschine zeigenden FR-A-2 232 674 bekannt. Aber nicht zu verkennen ist die Tatsache, dass sowohl die orbitierende Spirale als auch die feststehende Spirale an ihren jeweiligen Enden mit Verdickungen versehen sind. Da demnach auch die feststehenden Spiralenden verdickt sind, handelt es sich bei diesen Verdickungen nicht um Verstärkungen. Sieht man sich die zu Fig. 22 von FR-A-2 232 674 gehörende Fig. 17 ebenfalls an, und lässt die Spirale "gedanklich" orbitieren, so findet man die Ursache für die Verdickungen. Diese bilden nämlich jene stirnseitigen Flächen, die unbedingt erforderlich sind, damit während des Betriebes gegen das jeweils kooperierende Teil axial abgedichtet werden kann. Bezüglich der Verdickung an der feststehenden Spirale erläutert Fig. 21 in FR-A-2 232 674 und zugehörige Beschreibung eine zusätzliche Funktion. Die Verdickung wird zur Zufuhr von Schmieröl benutzt, welches dem stirnseitigen Ende der Spiralrippen zugeführt wird.

Desweiteren ist es auch bereits aus der EP-A-275415 bei einer Spiralmaschine bekannt, zum Schutz der Rippeneintrittskante im Bereich des Uebergangs zur Verdrängerscheibe die Rippen an ihrem eintrittsseitigen Ende in einem Winkelbereich zwischen 0° und 120° zu verstärken. Hierbei soll vorzugsweise die Wandstärke zunehmend stärker werden bis zu einem Maximalbetrag an der eigentlichen Eintrittskante. Die kontinuierliche Zunahme soll dabei zweckmässigerweise durch spiralförmige Erweiterung der Aussenkontur gegenüber der Innenkontur oder umgekehrt durch spiralförmige Verringerung der Innenkontur gegenüber der Aussenkontur durchgeführt werden. Es handelt sich jedoch auch bei dieser bekannten Maschine um eine Gattung, bei der die Verdrängerscheibe in einem feststehenden Spiralgehäuse orbitiert, im Gegensatz zur hier vorliegenden Maschine, bei welcher zwei Verdrängerscheiben miteinander rotieren. Abgesehen von der unterschiedlichen Festigkeitsproblematik bedingt diese bekannte Massnahme, dass selbstverständlich auch die Konturen des feststehenden, mit der Verdrängerscheibe kooperierenden Spiralgehäuses an die nichtkonstante Spiralenform der Verdrängerrrippen angepasst werden müssen.

### Kurze Beschreibung der Zeichnung

In der Zeichnung sind zwei Ausführungsbeispiele der Erfindung schematisch dargestellt.
Es zeigen:
- Fig.1: einen Längsschnitt durch einen Spirallader;
- Fig.2: einen Querschnitt gemäss Linie A-A in Fig.1;
- Fig.3: einen teilweisen Längsschnitt nach Fig.1 mit einer Variante der Verstärkung;
- Fig.4: einen teilweisen Querschnitt durch die in Fig.3 dargestellte Variante.

In den verschiedenen Fig. sind die gleichen Teile jeweils mit demselben Bezugszeichen versehen. Die Strömungsrichtung des Arbeitsmittels ist mit Pfeilen bezeichnet.

### Weg zur Ausführung der Erfindung

Zwecks Erläuterung der Funktionsweise des Verdichters, welche nicht Gegenstand der Erfindung ist, wird auf die bereits genannte CH-A-501 838 verwiesen. Nachstehend wird nur der für das Verständnis der Erfindung notwendige Maschinenaufbau und Prozessablauf kurz beschrieben.

In den Figuren ist mit 1 das aus zwei Hälften zusammengesetzte Gehäuse bezeichnet. Die zwei Hälften sind über nicht dargestellte Befestigungsaugen zur Aufnahme von Verschraubungen miteinander verbunden. Beidseitig sind in den Gehäusehälften Achsstummel 2 resp. 3 angeordnet, die in das Gehäuseinnere hineinragen. Die Längsachsen 4 resp. 5 der 2 Achsstummel sind um die Exzentrizität e gegeneinander versetzt. Lose aufgesetzt auf diese Achsstummel sind die drehbaren Verdrängerscheiben 6 und 7. Die Nabe 9 der rechten Verdrängerscheibe 7 ist mittels zwei Kugellagern 11 auf dem Achsstummel 3 gelagert und axial gesichert. Die linke Verdrängerscheibe 6 ist axial verschiebbar ausgebildet. Hierzu ist ihre Nabe 8 über zwei als Traglager wirkende Nadellager 10 auf dem Achsstummel 2 lose aufgezogen. Im Bereich dieser Nadellager ist der Achsstummel 2 geschliffen, da er Lauffläche für die Nadeln bildet. Diese Konfiguration bedarf eines zusätzlichen Axiallagers 12, über das Kräfte auf die Nabe 8 übertragen werden können.

Die Verdrängerscheiben 6 und 7 sind symmetrisch aufgebaut. Sie bestehen im wesentlichen aus je einer ebenen Platte 13, die im montierten Zustand parallel zueinander verlaufen sowie aus Rippen 14, die senkrecht auf der jeweiligen Platte 13 gehalten sind. Diese Rippen 14 verlaufen spiralförmig (Fig.2), d.h. sie können entweder klassische Spiralen sein oder aber aus mehreren aneinander anschliessenden Kreisbögen zusammengesetzt sein.

Im gezeigten Fall weisen die Rippen 14 eine Bogenlänge von anderthalb Windungen auf, was der Maschine die Bezeichnung "einstufig" einträgt. Jede Platte 13 ist mit zwei solcher Rippen 14 bestückt, wobei die Rippen um 180° zueinander versetzt sind. Dies führt zur Bezeichnung "zweigängig". Bei solchen zweigängigen Maschinen sind vier parallele Arbeitsräume 15 gebildet, die den eigentlichen Förderraum darstellen. Anlässlich des Betriebes öffnen sich diese Arbeitsräume im Abstand von 1/4-Umdrehung gegen den Auslass 16. Am äusseren Durchmesser öffnen die Spiralen gegen den Einlass 17, aus dem sie Frischluft ansaugen.

Es versteht sich, dass für eine ordentliche Funktionsweise nicht nur die radiale Dichtung zwischen den Rippen 14 - d.h. das Abschliessen der Arbeitsräume 15 in Umfangsrichtung - wichtig ist. Auch die axiale Dichtigkeit der Förderräume 15 ist von Bedeutung. Hierzu müssen die Rippen 14 mit ihren Stirnseiten 24 an der Platte 13 der gegenüberliegenden Verdrängerscheibe anliegen. Dies geschieht in der Regel durch Dichtstreifen 25, welche in entsprechenden Nuten in den Stirnseiten 24 der Rippen einliegen. Da der gegen das Spiraleninnere zunehmende Druck die Tendenz hat, die beiden Verdrängerscheiben auseinanderzudrücken, müssen Gegenmassnahmen getroffen werden.

Zwischen der axial verschiebbaren Verdrängerscheibe 6 und der Gehäusewandung wird deshalb eine Druckkammer 26 gebildet, die vom Druck des Arbeitsmittels im Auslass 16 beaufschlagt ist. Hierzu ist der hohle Achsstummel 2 über ein Entnahmerohr 27 mit der Druckkammer 26 verbunden. Der Druck in der Kammer wirkt auf eine Ringscheibe 28, die mittels Balg 29 am Gehäuse 1 mit geeigneten Mitteln luftdicht befestigt ist.

Anlässlich einer druckbedingten axialen Verschiebung gleitet die Ringscheibe 28 mit ihrer Nabe 30 auf dem Achsstummel 2. Dabei verschiebt sie den anliegenden inneren Käfig des Axiallagers 12. Ueber die Kugeln dieses Lagers 12 wird die verschiebbare Nabe 8 der Verdrängerscheibe 6 bis zum Anschlag der Rippen 14 an den jeweils gegenüberliegenden Platten mitgenommen.

Auf die den Verdrängerscheiben zugekehrte Rückseite der Ringscheibe 28 wirkt jener Druck, der im Einlass 17 herrscht, d.h. der Atmosphärendruck. Es ist somit zu erkennen, dass man über die blosse Dimensionierung der aktiven Ringscheibenfläche ein einfaches Mittel in der Hand hat, um die Anpresskraft der Rippen gegen die Platten zu bestimmen. Allerdings muss hierzu der Einlass vom Auslass druckmässig getrennt werden, da beide über die Lager 10 und 12 kommunizieren. Dies wird über eine Lippendichtung 31 bewerkstelligt, die zwischen der feststehenden Nabe 30 der Ringscheibe 28 und der rotierenden Nabe 6 der Verdrängerscheibe 6 wirkt.

Um die Festigkeit der Rippen 14 zu erhöhen, sind gemäss der Erfindung jene Teile der Rippen, die fliehkraftmässig am höchsten beansprucht sind, andererseits aber nicht der Bildung von Förderräumen dienen, mit einer Verstärkung 32 versehen. Nach Fig.1 und 2 handelt es sich bei diesen Verstärkungen um eigentliche Verdickungen der Eintrittspartien. Sie sind auf einfache Weise herstellbar, wenn die Verdrängerscheiben mit den Rippen zusammen aus Metall gegossen oder gesintert werden. Auch für den Fall, dass die Förderräume 15 gefräst werden, bedürfen diese Verstärkungen keinerlei Nacharbeit, da sie sich ausserhalb der durchströmten Kanäle auf der Aussenseite der Rippenenden befinden. Die Verstärkungen erstrecken sich über die ganze axiale Länge der Rippen. Mit zunehmenden Querschnitt verlaufen sie vom Kopfende der Rippen bis zum Fuss hin konisch. In Umfangsrichtung beginnt die jeweilige Verstärkung an der äussersten Peripherie der Rippe, d.h. an ihrer Eintrittskante. Sie erstreckt sich bis in den Bereich der Eintrittskante der benachbarten Rippe. An der Fusspartie, also jener Stelle, an welcher die Rippe mit der Verdrängerscheibe verbunden ist, ist die Verstärkung bündig mit dem Aussenrand der Verdrängerscheibe. Dies bedeutet - nachdem die Verdrängerscheiben kreisrund sind, die Rippen hingegen mit abnehmendem Radius ausgebildet sind - dass die Verstärkung vom Rippenende her in Umfangsrichtung zunehmend dicker wird.

Selbstverständlich ist diese letzte Massnahme nicht zwingend. Sofern sich fabrikatorische Vorteile ergäben, könnte die Verdickung in ihrem umfänglichen Verlauf an der Fusspartie auch der Kontur der Rippe folgen und demzufolge dort einen konstanten Querschnitt einnehmen.

Im Bereich der benachbarten Rippe verläuft die Verstärkung schräg vom Aussenrand der Verdrängerscheibe bis zur Rippenaussenwandung. Diese Schräge wird mit Vorteil nach strömungstechnischen Gesichtspunkten gewählt, wobei daruf zu achten ist, dass das freie und ungehinderte Ansaugen des Arbeitsmittels in den von den beiden Rippen gebildeten Förderaum nicht beeinträchtigt wird.

Falls die bestückte Verdrängereinheit 6,7 aus einer Aluminiumlegierung oder aus Magnesium besteht, kann zur weiteren Erhöhung der Formstabiltät die dem Gehäuseinnern zugekehrte freie Oberfläche der Verstärkung 32 mit einer härtenden Behandlung ausgestattet werden. Als Beispiel seien die Anodisierung, das Eloxieren oder das Aufbringen einer Emailschicht genannt.

Es versteht sich, dass die Verstärkung in Umfangsrichtung auch radial abschliessen kann, falls sie sich nicht bis in den Bereich der nächstfolgenden Rippe erstreckt. Dies kann der Fall sein beispielsweise bei eingängigen Spiralen, deren Eintritte um 180° versetzt sind. Eine Verstärkung über einen derartig grossen Winkelbereich ist sicherlich nicht notwendig, da bei einer solchen Spirale die betroffenen Rippenpartien infolge der zunehmenden Krümmung schon so weit innen liegen, dass sich die Fliehkräfte weniger auswirken.

Als weitere Ausführungsmöglichkeit ist in den Fig.3 und 4. eine Verstärkung 32' in Sandwich-Bauart gezeigt. Sie kann beispielsweise zur Anwendung gelangen, falls die rotierenden Elemente in einem Giess- oder Spritzvorgang hergestellt werden. Bei dieser Lösung kann ein vom Aussenrand der Verdrängerscheibe 6,7 zum Kopfende der Rippe 14 hin konisch verlaufender Deckring 34 über mehrere Stege 37 mit der Rippe und ggfs. der Verdrängerscheibe verbunden sein. Der Hohlraum zwischen Rippe, Verdrängerscheibe und Deckring ist dann vorzugsweise mit einem Zwischenkörper 36, bspw. Schaum ausgefüllt.

Als zusätzliche Stabilitätsmassnahme des rotierenden Systems sind auch die Verdrängerscheiben an ihrer dem Gehäuse zugekehrten Rückseite verstärkt. Es handelt sich dabei im in Fig.1 gezeigten Fall um mehrere gleichmässig über dem Umfang verteilte Stege 33. Ausgehend von den jeweiligen Naben 8,9 reichen sie bis zum Aussenrand der zugehörigen Verdrängerscheibe 6,7. Sie sind vorzugsweise konisch ausgebildet und verlaufen in der Radialen. Diese Stege vermeiden ein fliehkraftbedingtes Aufbiegen der Rippen 14. Um Ventilationsverluste zu vermeiden, können diese Stege 33 gemäss Fig.3 mit einer Deckplatte 35 an ihrer der Verdrängerscheibe abgekehrten Seite ausgerüstet sein.

### Funktionsweise:

Die Verdrängerscheiben werden in Drehung versetzt über eine Antriebswelle 18, die mittels Kugellagern 19 im Gehäuse 1 ausserhalb der Verdrängerscheiben gelagert ist. Auf dieser Welle sitzen Riemenscheiben 20, die über Zahnriemen 21 jeweils die Riemenscheiben 22 und 23 antreiben, welche ihrerseits mit den Naben 8 resp. 9 der Verdrängerscheiben drehfest verbunden sind.
Anlässlich der Drehbewegung öffnen die Spiralen gegen den Einlass 17, aus dem sie Frischluft ansaugen. Infolge der mehrfachen, abwechselnden, gegenseitigen Annäherung der Rippen 14 ergeben sich die sichelförmigen Arbeitsräume 15, die durch die Spiralen hindurch vom Einlass 17 in Richtung Auslass 16 verschoben werden. Das derart geförderte Arbeitsmittel wird anschliessend durch den hohl ausgebildeten Achsstummel 2 aus dem Lader herausgeführt.

## Patentansprüche

1. Rotierender Spirallader für kompressible Medien, im wesentlichen bestehend aus einem Gehäuse (1), in dem zwei symmetrisch aufgebaute Verdrängerscheiben (6,7) mittels Antriebselementen (18-23) drehbar angeordnet sind, wobei die beiden Verdrängerscheiben (6,7) jeweils an einer Seite mit mindestens zwei, in Umfangsrichtung um 180° zueinander versetzten, spiralförmig verlaufenden Rippen (14) versehen sind, welche zwecks Bildung eines Förderraumes (15) ineinandergreifen und mit ihren freien Stirnseiten (24) gegen die gegenüberliegende Verdrängerscheibe dichten,
dadurch gekennzeichnet, dass die Rippen (14) an der äusseren Peripherie mit einer Verstärkung (32,32') gegen fliehkraftbedingte Deformationen versehen sind, welche
- nur an der Rippenaussenwand vorgesehen ist,
- sich zumindest annähernd über die ganze axiale Länge der Rippen ersteckt,
- sich in Umfangsrichtung vom eintrittsseitigen Ende jeder Rippe bis höchstens zum eintrittsseitigen Ende der in Umfangsrichtung folgenden Rippe erstreckt, ohne dabei den Eintrittsquerschnitt des von beiden kooperierenden Rippen (14) gebildeten Förderraumes (15) zu beeinträchtigen.

2. Spirallader nach Anspruch 1, dadurch gekennzeichnet, dass zumindest in der Fusspartie der Rippen (14) die Verstärkung (32,32') bündig ist mit dem Aussenrand der zugehörigen Verdrängerscheibe (6,7).

3. Spirallader nach Anspruch 1 oder 2, dadurch gekennzeichnet, dass die Verstärkung (32,32') vom Kopf der Rippe bis zu deren Fuss konisch verläuft.

4. Spirallader nach Anspruch 1, dadurch gekennzeichnet, dass die Verstärkung (32) mit der Rippe einstückig ausgebildet ist.

5. Spirallader nach Anspruch 4, bei welchem die Verdrängerscheiben aus einer Aluminiumlegierung oder aus Magnesium bestehen, dadurch gekennzeichnet, dass die dem Innern des Gehäuses (1) zugekehrte Oberfläche der Verstärkung (32) mit einer härtenden Behandlung versehen ist.

6. Spirallader nach Anspruch 1, dadurch gekennzeichnet, dass die Verstärkung (32') eine Sandwichkonstruktion ist.

7. Spirallader nach Anspruch 1, dadurch gekennzeichnet, dass die Rückwand beider Verdrängerscheiben (6,7) von der Nabe (8,9) bis zum Aussenrand der Verdrängerscheiben mit vorzugsweise radial gerichteten Stegen (33) ausgerüstet ist.

8. Spirallader nach Anspruch 7, dadurch gekennzeichnet, dass die Stege (33) in ihrer radialen Erstreckung konisch verlaufen.

9. Spirallader nach Anspruch 7 oder 8, dadurch gekennzeichnet, dass die Stege (33) an ihrer der Verdrängerscheibe abgekehrten Seite mit einer Deckplatte (35) versehen sind.

## Claims

1. Rotary scroll compressor for compressible media, consisting essentially of a housing (1), in which two symmetrically constructed displacement discs (6, 7) are arranged rotatably by means of drive elements (18 - 23), the two displacement discs (6, 7) being respectively provided on one side with at least two spirally extending ribs (14) which are offset relative to one another at 180° in the circumferential direction and which engage into one another for the purpose of forming a conveying space (15) and seal off with their free end faces (24) relative to the opposite displacement disc, characterised in that the ribs (14) are provided on the outer periphery with a reinforcement (32, 32') against deformations caused by centrifugal force, which reinforcement
- is provided only on the rib outer wall,
- extends at least approximately over the entire axial length of the ribs,
- extends in a circumferential direction from the entry end of each rib at most as far as the entry end of the rib following in the circumferential direction, without thereby impairing the entry cross-section of the conveying space (15) formed by the two co-operating ribs (14).

2. Scroll compressor according to Claim 1, characterised in that at least in the foot part of the ribs (14), the reinforcement (32, 32') is flush with the outer edge of the associated displacement disc (6, 7).

3. Scroll compressor according to Claim 1 or 2, characterised in that the reinforcement (32, 32') extends conically from the head of the rib to its foot.

4. Scroll compressor according to Claim 1, characterised in that the reinforcement (32) is made in one piece with the rib .

5. Scroll compressor according to Claim 4, in which the displacement discs consist of an aluminium alloy or of magnesium, characterised in that the surface of the reinforcement (32) facing the interior of the housing (1) is provided with a hardening treatment.

6. Scroll compressor according to Claim 1, characterised in that the reinforcement (32') is of sandwich construction.

7. Scroll compressor according to Claim 1, characterised in that the rear wall of the two displacement discs (6, 7) is equipped with preferably radially directed webs (33) from the hub (8, 9) to the outer edge of the displacement discs.

8. Scroll compressor according to Claim 7, characterised in that the webs (33) are conical in their radial extension.

9. Scroll compressor according to Claim 7 or 8, characterised in that the webs (33) are equipped with a cover plate (35) on their side facing away from their displacement disc.

## Revendications

1. Suralimentateur rotatif à spirales pour milieux compressibles, constitué essentiellement d'un carter (1), dans lequel deux disques volumétriques symétriques (6, 7) sont disposés de façon à pouvoir tourner au moyen d'éléments d'entraînement (18-23), dans lequel les deux disques volumétriques (6, 7) sont pourris chacun sur une face d'au moins deux nervures (14) s'étendant en spirale dans le sens périphérique, décalées l'une de l'autre de 180°, ces spirales s'engrènant l'une dans l'autre et scellant le disque volumétrique opposé avec leurs faces frontales libres (24), pour former un espace d'alimentation (15), caractérisé en ce que les nervures (14) à la périphérie externe sont pourvues d'un renforcement (32, 32') contre les déformations dues à la force centrifuge, ce renforcement
- étant seulement prévu à la paroi externe de la nervure,
- s'étendant au moins approximativement sur toute la longueur axiale des nervures,
- s'étendant dans le sens périphérique depuis l'extrémité du côté de l'entrée de chaque nervure jusque, tout au plus, à l'extrémité du côté de l'entrée de la nervure suivante dans le sens périphérique, sans pour autant affecter défavorablement la section transversale d'entrée de l'espace d'alimentation (15) formé par les deux nervures (14) coopérantes.

2. Suralimentateur à spirales selon la revendication 1, caractérisé en ce que le renforcement (32, 32') affleure le bord externe des disques volumétriques (6, 7) correspondants au moins dans la partie de base des nervures (14).

3. Suralimentateur à spirales selon la revendication 1 ou 2, caractérisé en ce que le renforcement (32, 32') s'étend coniquement depuis la partie de tête de la nervure jusqu'à sa base.

4. Suralimentateur à spirales selon la revendication 1, caractérisé en ce que le renforcement (32) est configuré d'une seule pièce avec la nervure.

5. Suralimentateur à spirales suivant la revendication 4, dans lequel les disques volumétriques se composent de magnésium ou d'un alliage d'alumnium, caractérisé en ce que la surface du renforcement (32) tournée vers l'intérieur du carter (1), est prévue avec un traitement de durcissement.

6. Suralimentateur à spirales selon la revendication 1, caractérisé en ce que le renforcement (32') est une construction en sandwich.

7. Suralimentateur à spirales selon la revendication 1, caractérisé en ce que la paroi arrière des deux disques volumétriques (6, 7) est équipée d'entretoises (33) orientées de préférence dans le sens radial depuis le moyeu (8, 9) jusqu'au bord externe des disques volumétriques.

8. Suralimentateur à spirales selon la revendication 7, caractérisé en ce que les entretoises (33) s'étendent coniquement dans leur sens de développement radial.

9. Suralimentateur à spirales selon la revendication 7 ou 8, caractérisé en ce que les entretoises (33) sont pourvues sur leur face opposée au disque volumétrique, d'une plaque de recouvrement (35).
